# EUROPÄISCHE PATENTSCHRIFT

(11) **EP 3 485 199 B1**
(45) Veröffentlichungstag und Bekanntmachung des Hinweises auf die Patenterteilung: **26.08.2020**
(21) Anmeldenummer: 17740637.8
(22) Anmeldetag: 29.06.2017
(51) Int. Cl.: F24C 15/20

(54) **LÜFTUNGSANORDNUNG MIT EINER DUNSTABZUGSHAUBE**
VENTILATION ARRANGEMENT WITH AN EXTRACTOR HOOD
SYSTÈME DE VENTILATION MUNI D'UNE HOTTE ASPIRANTE

(30) Priorität: 13.07.2016 DE 202016004286 U
(43) Veröffentlichungstag der Anmeldung: 22.05.2019
(73) Patentinhaber: Wagener, Heinrich, 49751 Sögel (DE)
(72) Erfinder: Wagener, Heinrich, 49751 Sögel (DE)
(74) Vertreter: Deters, Frank
(86) Internationale Anmeldenummer: PCT/EP2017/066188
(87) Internationale Veröffentlichungsnummer: WO 2018/010971

(56) Entgegenhaltungen:
- WO-A1-97/48479
- WO-A1-2004/054689
- WO-A1-2009/129539
- WO-A1-2013/189598
- DE-A1- 10 020 205
- DE-A1- 10 215 382

## Beschreibung

Die Erfindung betrifft eine Lüftungsanordnung mit einer zum Wrasenabzug vorgesehenen Dunstabzugshaube und mit einem Entlüftungssystem gemäß dem Oberbegriff des Anspruchs 1.

Aus der DE 10 2010 049 363 A1 ist eine Lüftungsanordnung mit einer Dunstabzugshaube bekannt, bei der im Bereich eines Abscheiders gefilterte Abluft über einen Verteilschacht so aufgenommen wird, dass ein auf die jeweilige Dampfbelastung einstellbares Lüftungssystem wirksam ist. In diese Haubenkonstruktion kann eine zusätzliche Zuleitung so integriert werden, dass im Nahbereich des Dunstaufnahmeraumes der Dunstabzugshaube Frischluft zugeführt werden kann. Bei einer Dunstabzugshaube gemäß DE 36 23 210 A1 wird der vertikale Luftstrom vor dem Abscheider dadurch verstärkt, dass hinter dem Abscheider ein Teilluftstrom erfasst und bis in den Bereich der Kochfläche nach unten hin geführt wird, so dass ein zusätzlicher direkter Förderstrahl in den Saugluftanteil eingeleitet wird und nachteilige Wirbelbildungen auftreten.

Ausgehend von dieser Grundkonstruktion mit einem Verteilschacht ist eine gattungsbildende Dunstabzugshaube bekannt, bei der ausgehend von einem ein UVC-System enthaltenden Verteilschacht eine ein Teilvolumen der gefilterten und desinfizierten Abluft erfassende Rückführverbindung in die mehrlagige Wandung der Haubenkonstruktion integriert ist (WO 2012/055504 A1), so dass eine kompakte Struktur mit variablen Stellmöglichkeiten erreicht ist. Dabei kann das Teilvolumen der mit UV-Licht bestrahlten und gefilterten Abluft im Bereich hinter dem Abscheider wahlweise aus dem Verteilschacht oder einer Überleitkammer in den Dunstaufnahmeraum zurückgeführt werden. Auch eine Mischung mit Frischluft ist bei dieser professionellen Haubenkonstruktion vorgesehen. Gemäß EP 0 401 583 A1 wird eine in privaten Küchen als Umlufthaube mit nur einem Gebläse einsetzbare Konstruktion gezeigt. Im Bereich einer Luftaufbereitungskammer soll eine randseitige Wirbeldüse die Förderung der Abluft über das Gebläse zu einer passiven Abluftleitung hin verbessern. Das zentrale "Umluftgebläse" erzeugt den Abluftstrom, dient zur horizontalen Druckerzeugung und bewirkt eine randseitige Wirbelbildung, so dass insgesamt nur eine geringe Abluftentsorgung möglich ist. Bei einer ähnlichen Dunstabzugshaube gemäß DE 10 2006 032 477 A ist diese als ein quaderförmiges Gehäuse ausgebildet, so dass eine geschlossene Filterbox für private Kochplätze bereitgestellt wird. Dabei wirkt das einzige Gebläse des Systems ausgangsseitig unmittelbar mit jeweiligen Abscheide- und Filterelementen zusammen, so dass dieses Gebläse nachteilig hohen Belastungen ausgesetzt ist und die Filterleistung nachteilig begrenzt ist.

Eine ähnliche Konstruktion einer Umwälzeinheit ist in US 4 127 106 A gezeigt, wobei mittels des einen Gebläses die Luft vor dem Ausleitstutzen umgewälzt wird. Gemäß US 4 541 409 werden in einer Filterbox parallel verlaufend ein Zuluftkanal und ein Abluftkanal kombiniert, und bei einer Umwälzung gemäß US 2005/0051159 A1 wird im Bereich eines Kochfeldes ein vertikaler Luftstrahl erzeugt. Auch US 2006/0278216 A1 und US 4 438 316 A zeigen jeweilige Umwälzeinheiten.

Eine gattungsbildende Lüftungsanordnung gemäß WO 2013/189598 A1 zeigt eine an ein zentrales Entlüftungssystem eines Schiffes angeschlossene Dunstabzugshaube. Diese ist mit einem regelbaren Antrieb für die Luftverlagerung versehen, wobei lediglich ein Differenzdruckwächter den Betriebsdruck erfassen kann und damit eine optimale Steuerung mit Blick auf die Gesamtenergie im Abluftsystem nur eingeschränkt möglich ist.

WO 97/48479 A1 zeigt eine weitere Lüftungsanordnung mit einer Dunstabzugshaube und mit einem Entlüftungssystem.

Die Erfindung befasst sich mit dem Problem, eine Lüftungsanordnung für eine an einer Zentrallüftung befindliche Dunstabzugshaube zu schaffen, bei der mit geringem technischem Aufwand eine insbesondere in Großküchen von Schiffen variabel einsetzbare Baugruppe zur Abluftführung an dem Hauben-System realisiert ist und dabei der angesaugte Küchen-Wrasen unter dem Blickwinkel der Energieeinsparung optimal abgesaugt und/oder verteilt werden kann.

Die Erfindung löst diese Aufgabe mit einer Lüftungsanordnung mit einer Dunstabzugshaube gemäß dem Anspruch 1. Weitere vorteilhafte Ausgestaltungen ergeben sich aus den Ansprüchen 2 bis 11.

Die Lüftungsanordnung mit an eine zentrale Absaugung angeschlossener Dunstabzugshaube ist mit einer Rückführverbindung versehen, die zumindest einen sich außerhalb des insbesondere vom Deckenteil und den Längs- und Querseitenteilen begrenzten Dunstaufnahmeraumes erstreckenden Zweigkanal als funktionales Zusatzteil des Systems aufweist. Dieser ist als variabel an die Konstruktion der jeweiligen Abzugshaube anpassbare Zusatzbaugruppe konzipiert. Mit diesem Zweigkanal ist entsprechend den kundenspezifischen Einbaubedingungen am - insbesondere im Bereich von Großküchen auf Schiffen an eine zentrale Absaugung angeschlossenen - System eine jeweils optimale Beeinflussung und Aufteilung einer Abluft-Strömung so möglich, dass mit einer zur zentralen Absaugung aus der Dunstabzugshaube zurückgeführten Regel- und Steuerautomatik wesentliche Energieeinsparungen erreicht werden.

Die Dunstabzugshaube wird im Bereich ihres die gefilterte Abluft aufnehmenden Fluidsystems mit einem in dieses eingreifenden Führungssensor versehen und dieser ermöglicht die jeweils optimalen Betriebswerte über eine Verbindung mit der Steuereinheit. Der Führungssensor ist dabei so konzipiert, dass insbesondere im Bereich des Kanals des Fluidsystems eine aus Umluft, externer Frischluft und/oder Küchendunst bestehende Mischluft mittels einer variabel gestaltbaren Sensorstruktur detektiert werden kann. Ebenso ist vorgesehen, dass im Bereich des den Kanal K aufweisenden Fluidsystems mehrere, jeweils in unterschiedlichen Kanalzonen aktivierbare Führungssensoren angeordnet werden.

Dabei ist das System darauf abgestellt, dass der mit der Steuereinheit zusammenwirkende Führungssensor insbesondere als ein Temperatursensor ausgebildet wird. Damit wird erreicht, dass das vorbeschriebene Gesamtsystem mit Rückführverbindung und der zentralen Lüftung unter energetischen Gesichtspunkten optimiert werden kann. Ebenso ist denkbar, als Führungssensor einen Feuchtesensor vorzusehen.

Ausgehend davon, dass in der Steuereinheit eine komplexe Auswertung von Sensordaten möglich ist, ist auch eine gleichzeitige Auswertung von mehreren Temperatur- und/oder Feuchtesensoren möglich, so dass entsprechend den Temperaturbedingungen im Bereich von unter der Dunstabzugshaube befindlichen Heizungs- und Erwärmungssystemen eine optimale Luftsteuerung im Bereich der aus dem Aufnahmeraum aufsteigenden Wrasen sowie der im Kanal erzeugten Mischluft möglich ist.

Es ist möglich, die Dunstabzugshaube im Bereich des Zweigkanals und/oder der Überleitkammer mit den jeweiligen Führungssensoren und/oder weiteren separaten Sensoren auszurüsten.

Das konstruktiv variabel ausführbare Konzept des Zweigkanals sieht dabei vor, dass mit diesem ein die Abluft "teilendes" Umluft-System in die Dunstabzugshaube integriert wird. Mit dem Zweigkanal wird durch eine teilweise Rückführung von gefilterter Abluft auch eine gezielte Beeinflussung des in den Dunstaufnahmeraum vor den Abscheider angesaugten Wrasens erreicht. Gleichzeitig wird mit dem über die Rückführverbindung des Zweigkanals geführten Teilvolumen der Abluft ein Strömungssystem erzeugt, mit dem ein ungewolltes Austreten von Feuchtigkeit enthaltendem Dunst in das Umfeld der Haube vermieden werden kann.

Das über den Zweigkanal und eine Überleitkammer in den Dunstaufnahmeraum zugeführte Umluft-Teilvolumen kann in strömungstechnischer Optimierung so gesteuert und gelenkt werden, dass dieses aus der "erwärmten" Abluft abgezweigte Teilvolumen nur im Bereich unterhalb der Dunstabzugshaube nahe dessen Deckenteil strömt. Dabei wird vermieden, dass Abluft in den umgebenden Raum gelangt, und gleichzeitig kann der aufsteigende Dunst in seiner Bewegungsrichtung zum Abscheider hin ablenkt werden, derart, dass ein strömungstechnisch beeinflusstes Luft-Dampf-Gemisch im Dunstaufnahmeraum erfasst und aus diesem ausgeleitet wird.

Dieses Teilvolumen der Abluft wird dabei insbesondere aus der an einem der Seitenteile befindlichen Überleitkammer mittels eines Lüfters ausgefördert, so dass im Nahbereich der Überleitkammer ein Unterdruck im Dunstaufnahmeraum wirksam wird und der aus dem umgebenden Raum aufsteigende Wrasen einen Förderimpuls in Richtung zum der Überleitkammer gegenüberliegenden Abscheider hin erfährt.

Damit wird deutlich, dass die Dunstabzugshaube mit einer Saug-Blas-Kombination im Nahbereich ihres Abscheiders optimal gesteuert werden kann. Dieses mit Blick auf den vorbeschriebenen Luftführungskreislauf weitgehend geschlossene TeilSystem der Luft- und Wrasenleitung ist so aufgebaut, dass "nur gereinigte" Abluft aus der Rückführverbindung genutzt werden kann. Damit kann das bisher übliche Einblasen von Frischluft auf ein Minimum reduziert und Energie eingespart werden. Gleichzeitig wirkt sich das rückgeführte Teilvolumen auf die an die Dunstabzugshaube angeschlossene zentrale Absaugung so aus, dass durch deren - durch das "rückgeführte" Teilvolumen - geringere Absaugleistung eine Energieeinsparung an der Dunstabzugshaube von 25% bis 90% (bezogen auf das insgesamt umgewälzte Luftvolumen) erreicht werden kann.

Ein auf Grundlage der zentralen Lüftung oder zentralen Absaugung des Schiffes variabel konzipierbares Steuerungskonzept sieht vor, dass jeweilige dezentrale Förderkomponenten in der Dunstabzugshaube mittels einer programmierbaren Steuereinheit auf einen jeweils optimalen Zustand der Abluftausförderung und der teilweisen Abluftrückführung einstellbar sind. Damit kann eine wesentliche Energieeinsparung am Gesamtsystem, insbesondere einem Fahrgastschiff mit mehreren Absaugpositionen, erreichbar werden.

Eine erfindungsgemäße Verbesserung der Haubenausführung sieht vor, dass in deren gefilterte Abluft aufnehmendem Fluidsystem zumindest ein die jeweils optimierbaren Betriebswerte der Steuereinheit beeinflussender Führungssensor vorgesehen ist. Dieser Führungssensor ist dabei vorzugsweise in den Bereich des die Abluft unmittelbar nach der Filterung aufnehmenden Kanals so integriert, dass in diesem Bereich eine aus Umluft, externer Frischluft und/oder Küchendunst bestehende Mischluft erfasst und deren Zustand insbesondere mit Blick auf die Temperatur und die Feuchte detektiert werden kann.

Eine weitere Verbesserung des Systems sieht vor, dass die Lüftungsanordnung auch im Bereich des Abluftkanals und/oder weiterer Kanalteile im Bereich der Rückführverbindung mit dem Führungssensor versehen sein kann. Damit wird erreicht, dass mittels mehrerer derartiger Detektoren jeweils in unterschiedlichen Kanalzonen die Fluid-Parameter erfassbar sind und damit die Steuereinheit auf variierende Bedingungen durch entsprechende Aktivierungssignale automatisch reagieren kann.

In vorteilhafter Ausführung ist vorgesehen, dass der Führungssensor als ein Temperatursensor ausgebildet ist. Ebenso ist denkbar, dass als Führungssensor ein Feuchtesensor in das System integriert wird. Auch die gemeinsame Anordnung von Feuchte- und Temperatursensoren ist denkbar.

Mit Blick auf die konstruktiv optimierte Lüftungsanordnung ist insbesondere vorgesehen, dass die Dunstabzugshaube im Bereich des Zweigkanals und/oder der Überleitkammer den jeweiligen Führungssensor aufweist oder auch hier zusätzliche bzw. separate Sensoren installierbar sind.

Eine Erweiterung des Konzeptes mit regelbaren Führungsbauteilen sieht vor, dass die Dunstabzugshaube im Bereich des von der aufbereiteten Mischluft durchströmten Fluidsystems mit zumindest einem zusätzlichen Wärmetauscher versehen wird. Dieser Wärmetauscher ist so ausgeführt, dass dessen Steuer- und Regelungsbaugruppen mit der sensorgeführten Steuereinheit zusammenwirken können und damit die Wirkung des Wärmetauschers überwacht und geregelt werden kann.

Eine optimale Ausführung dieser Zusatzbaugruppe sieht vor, dass mittels des Wärmetauschers bereits die in dem als Verteilschacht wirkenden Kanal gebildete Mischluft gekühlt wird. Die dabei abführbare Heizleistung kann einem externen Brauchwassersystem o. dgl. Nutzungsstrukturen zugeführt werden. Die Anordnung dieser Baugruppen sieht dabei vor, dass in Strömungsrichtung der angesaugten Abluft - unmittelbar hinter den Filtern des als Verteilschacht wirkenden Kanals - dem Wärmetauscher eine einströmende Luftmischung zugeordnet wird. Dabei ist vorgesehen, dass als Wärmetauscher jeweilige Rohrleitungen in die Dunstabzugshaube integriert sind. Denkbar ist dabei auch, dass bereits durch die doppelwandige Ausführung der Wandungen von Kanalzonen ein jeweiliger Strömungsraum für in diesem "integrierten" Wärmetauscher als Übertragungsmedium fließende Fluide gebildet wird.

Weitere Einzelheiten und vorteilhafte Ausgestaltungen der Erfindung ergeben sich aus der nachfolgenden Beschreibung und der Zeichnung, in der ein Ausführungsbeispiel der erfindungsgemäßen Lüftungsanordnung mit integriertem Führungssensor veranschaulicht ist. In der Zeichnung zeigen:
- Fig. 1: eine teilweise geschnittene Seitenansicht der Dunstabzugshaube mit einem in den Zweigkanal integrierten Führungssensor,
- Fig. 2: eine Vorderansicht der Dunstabzugshaube gemäß Fig. 1 mit Blick auf den die Abluft aufnehmenden hinteren Kanal mit Filter,
- Fig. 3: eine Draufsicht der Dunstabzugshaube gemäß Fig. 1,
- Fig. 4: eine teilweise geschnittene Vorderansicht ähnlich Fig. 2, und
- Fig. 5: eine Seitenansicht ähnlich Fig. 1 mit einer Prinzipdarstellung der Baugruppen im Bereich der Steuereinheit und des Führungssensors.

In Fig. 1 ist eine allgemein mit L bezeichnete Lüftungsanordnung (Fig. 5) in einer Seitenansicht dargestellt, wobei an diese Baugruppe eine insgesamt mit 1 bezeichnete Dunstabzugshaube angeschlossen ist. Diese Dunstabzugshaube 1 geht von einer Konstruktion gemäß WO 2012/055504 A1 aus, wobei derartige Hauben in Form eines Wrasenabzugs insbesondere für den Küchenbereich einer Schiffsausrüstung vorgesehen sind.

Die Dunstabzugshaube 1 weist dabei einen an sich bekannten gehäuseartigen Aufbau auf und ist mittels eines Auslassstutzens 2 oder dgl. Verbinder an ein Entlüftungssystem 3 anschließbar. Diese Dunstabzugshaube 1 ist mit einem oberen Deckenteil 4 sowie jeweils von diesem abgewinkelten Längs- und Querseitenteilen 5, 6 sowie 7, 8 versehen, so dass ein in Einbaulage nach unten offener Dunstaufnahmeraum 9 gebildet ist. Derartige Dunstabzugshauben 1 wirken insbesondere mit einem externen Saugantrieb (Zentrallüftung 62, Fig. 5) zusammen, mittels dem ein Luftstrom S so erzeugbar ist, dass aus dem Dunstaufnahmeraum 9 heraus wasser- und/oder fetthaltiger Dunst über einen Abscheider 10 in einem allgemein mit K bezeichneten Kanal in Form eines Verteilschachtes 11 aufgenommen und als weitgehend gereinigte Abluft T (Strichlinie, Fig. 1) zum Auslassstutzen 2 hin weitergeleitet wird.

Dabei ist der als ein Verteilschacht 11 vorgesehene Kanal K mit zumindest einer ein Teilvolumen TV der gefilterten Abluft T erfassenden Rückführverbindung TR versehen. Diese Rückführverbindung TR mündet zum Dunstaufnahmeraum 9 hin im Bereich zumindest einer Überleitkammer 30 aus. An deren Auslass ist ein die Strömungsrichtung TR" des rückgeführten Teilvolumens TV' beeinflussende Abdeckung 34 vorgesehen.

Diese Dunstabzugshaube 1 weist (wie in Fig. 1 bis Fig. 5 dargestellt) eine optimierte Rückführverbindung TR vor, wobei diese mit einem als zusätzliche Baugruppe an die Hauben-Platten anschließbaren Zweigkanal 50.1 (Fig. 2) versehen ist. Mit diesem Zweigkanal 50 wird eine variabel gestaltbare Zusatzbaugruppe bereitgestellt. Diese bildet eine sich im Wesentlichen außerhalb des - vom Deckenteil 4 bzw. Längs- und Querseitenteilen 5, 6, 7, 8 begrenzten - Dunstaufnahmeraumes 9 erstreckende und dabei den Bereich des Verteilschachtes 11 mit der Überleitkammer 30 verbindende Rückführverbindung TR. Damit wird erreicht, dass mittels variabler Ausführungen dieses - konstruktive Vereinfachungen der bekannten "integrierten" Hauben bewirkenden - Zweigkanals 50 ein Teilvolumen TV der gereinigten Abluft aus dem Bereich des Verteilschachtes 11 weitgehend direkt in die Überleitkammer 30 eingefördert wird. Mittels jeweiliger Leitmittel kann das Teilvolumen TV' gezielt aus der Überleitkammer 30 in den Dunstaufnahmeraum 9 weitergeleitet werden.

Für eine effiziente Nutzung des jeweiligen Zweigkanals 50.1 bzw. 50.1' (Fig. 3) ist vorgesehen, dass diese jeweils mit zumindest einem das Teilvolumen TV von der gefilterten Abluft T trennenden Lüfter 51 als aktivierbares Leitmittel zusammenwirken. Aus der Draufsicht gemäß Fig. 3 wird deutlich, dass im Bereich der jeweiligen Überleitkammern 30 mehrere mit jeweiligen Lüftern 51 versehene Zweigkanäle 50.1 und 50.1' einmünden. Damit sind weitere Möglichkeiten der Steuerung und Rückführung des jeweiligen Teilvolumens TV eröffnet (Fig. 5).

Mit diesem Zweigkanal-Konzept ist auch eine weitere Optimierung im Bereich der jeweiligen Überleitkammer 30 verbunden. Vorteilhaft ist vorgesehen, dass das aus der Überleitkammer 30 im Bereich deren Abdeckung 34 ausleitbare Teilvolumen TV der gefilterten Abluft T in einer zum Deckenteil 4 der Dunstabzugshaube 1 im Wesentlichen parallelen Förderrichtung - gemäß TV' - strömt (Fig. 1). Damit wird erreicht, dass das aus der Überleitkammer 30 strömende Teilvolumen TV' weitgehend ohne Richtungsänderungen zum Abscheider 10 des Verteilschachtes 11 hin gelangen kann. Dazu sind in diesem Bereich jeweilige als Hindernis wirkende Bauteile entfernt worden. Eine zusätzliche Verbesserung dieses optimal steuerbaren Strömungsverlaufs ist vorgesehen, dass die Überleitkammer 30 im Bereich ihrer Abdeckung 34 zusätzlich mit jeweiligen Strömungsdüsen 52 versehen wird.

In Fig. 1 und 5 zeigen die teilweise geschnittenen Seitenansichten (mit geöffnetem Verteilschacht 11) die Anordnung im Bereich der Zweigkanäle 50.1 und 50.1' (Fig. 3). Dabei ist das an sich bekannte UV-Röhrensystem 35 sichtbar, mit dem im Bereich des Verteilschachtes 11 unmittelbar hinter dem Abscheider 10 eine Ozonbildung bewirkt ist, derart, dass neben der antibakteriellen Wirkung auch in der gefilterten Abluft enthaltene Partikel zerkleinert werden und über die Absaugung 3 zur Entlüftung gelangen. Dieser als Verteilschacht 11 wirkende Bereich des Kanals K ist dabei so konzipiert, dass hier eine Mischluft aus Umluft, externer Frischluft und/oder Küchendunst gebildet werden kann.

Im Bereich einer zum Verteilschacht 11 gerichteten Einlassöffnung 58 (Fig. 5) kann das System mit einer motorisch antreibbaren Steuerklappe 59 versehen sein. Mit dieser Steuerklappe 59 kann in Schließstellung (Fig. 5) ein vollständiger Verschluss des Systems erreicht werden, so dass ungewollter Luftaustritt aus dem bzw. in den Dunstaufnahmeraum 9 vermieden ist. Die Steuerklappe 59 kann dabei mittels eines nicht dargestellten Antriebsorgans aus der Schließstellung in eine nicht gezeigte Öffnungsstellung verlagert werden. Ebenso ist denkbar, dass eine stufenlose Verstellung der Steuerklappe 59 möglich ist und diese auch durch Handbedienung verlagert werden kann. Insbesondere wirkt die Steuerklappe 59 mit einer zur Optimierung der Abluftbewegung vorgesehenen Steuereinheit 63 (Fig. 5) zusammen.

In der Darstellung gemäß Fig. 5 ist das Entlüftungssystem 3 in Zusammenschau mit einer im Bereich eines Fahrgastschiffes o. dgl. Systeme mit einer Vielzahl von Kochstellen vorgesehenen Zentrallüftung 62 dargestellt, wobei diese insbesondere mehreren Anschlussleitungen 3' und zumindest einem Auslass 65 aufweist. Dieses zentrale System weist zumindest einen die Saugleistung in den Leitungen 3' beeinflussenden Antrieb 61 in Form eines Sauggebläses o. dgl. Aggregat auf.

Dieser Antrieb 61 wirkt über eine zentrale Steuereinheit 63 mit den im Bereich der Dunstabzugshaube 1 zur Abluftbewegung vorgesehenen Bauteilen so zusammen, dass eine optimale Wirkkombination von Zentrallüftung 62 und den dezentralen Förderkomponenten des Fluidsystems erreicht ist. In Fig. 5 ist beispielsweise die Verbindung der mit einer Steuerleitung 66 mit dem Antrieb 61 verbundenen Steuereinheit 63 zu der Steuerklappe 59 (Leitung 67), dem Lüfter 51 (Leitung 68) dargestellt.

Beim Betrieb dieses an der Zentralabsaugung 62 anliegenden Systems wird bei bekannten Systemen beispielsweise der Luftdruck im Bereich der Kammer K als Bezugsgröße genutzt. Resultierend aus einem in der Steuereinheit 63 vorgesehenen Sollwert-Vergleich kann bei zu geringem Förderdruck in der Kammer K die Leistung im Bereich des radialen Lüfters 51 erhöht werden. Für den Fall, dass der Lüfter 51 eine Leistungsgrenze erreicht hat, kann dann die Steuerklappe 59 geregelt werden und damit das von der zentralen Absaugung 62 erfasste Luftvolumen erhöht werden. Dieses Zusammenwirken der zentralen und dezentralen Komponenten ist durch entsprechende Steuerprogramme so regelbar, dass jeweils optimale Absaugbedingungen im Bereich der Dunstabzugshaube 1 erreicht sind und damit die Energiebilanz des Gesamtsystems verbessert wird. Dies bedeutet, dass im Bereich der Anschlussleitung 3' weniger "erwärmtes" Luftvolumen abtransportiert wird, die Anteile aufbereiteten Luftvolumens im Bereich des Zweigkanals 50 (bzw. 50.1, 50.1') optimal angepasst sind und im Bereich der Großküche auch weniger Frischluft aufzubereiten ist.

Die praktischen Realisierungen dieses komplexen Systems mit einer variabel einstellbaren Steuerung haben gezeigt, dass damit jeweils optimale Belüftungsbedingungen erreicht werden und mit Blick auf die Energiebilanz derartiger Projekte - insbesondere auf Fahrgastschiffen als autarke Baueinheiten mit mehretagig verteilten Kochstellen - eine vorteilhafte Energieeinsparung erzielt wird.

Eine wesentliche Verbesserung wird erfindungsgemäß dadurch erreicht, dass die Dunstabzugshaube 1 im Bereich ihres die gefilterte Abluft aufnehmenden Fluidsystems mit einem in dieses eingreifenden Führungssensor 70 (Fig. 4) versehen wird und dieser die jeweils optimalen Betriebswerte über eine Verbindung 71 mit der Steuereinheit 63 ermöglicht. Der Führungssensor 70 ist dabei so konzipiert, dass insbesondere im Bereich des Kanals K des Fluidsystems eine aus Umluft, externer Frischluft und/oder Küchendunst bestehende Mischluft mittels einer variabel gestaltbaren Sensorstruktur detektiert werden kann. Ebenso ist vorgesehen, dass im Bereich des den Kanal K aufweisenden Fluidsystems mehrere, jeweils in unterschiedlichen Kanalzonen aktivierbare Führungssensoren 70 angeordnet werden (nicht dargestellt).

Dabei ist das System darauf abgestellt, dass der mit der Steuereinheit 63 zusammenwirkende Führungssensor 70 insbesondere als ein Temperatursensor ausgebildet wird. Damit wird erreicht, dass das vorbeschriebene Gesamtsystem mit Rückführverbindung TR und der zentralen Lüftung 61 unter energetischen Gesichtspunkten optimiert werden kann. Ebenso ist denkbar, als Führungssensor 70 einen Feuchtesensor vorzusehen.

Ausgehend davon, dass in der Steuereinheit 63 eine komplexe Auswertung von Sensordaten möglich ist, ist auch eine gleichzeitige Auswertung von mehreren Temperatur- und/oder Feuchtesensoren möglich, so dass entsprechend den Temperaturbedingungen im Bereich von unter der Dunstabzugshaube 1 befindlichen Heizungs- und Erwärmungssystemen eine optimale Luftsteuerung im Bereich der aus dem Aufnahmeraum 9 aufsteigenden Wrasen sowie der im Kanal K erzeugten Mischluft möglich ist.

Eine weitere Verbesserung kann dadurch erreicht werden, dass die Dunstabzugshaube 1 im Bereich des Zweigkanals 50.1 und/oder der Überleitkammer 30 mit den jeweiligen Führungssensoren 70 und/oder weiteren separaten Sensoren ausgerüstet wird.

Für eine Optimierung dieser optimal detektierbaren Dunstabzugshaube 1 ist vorgesehen, dass diese im Bereich des von der aufbereiteten Mischluft durchströmten Kanalsystems zusätzlich mit zumindest einem Wärmetauscher 72 versehen werden kann. Dieser Wärmetauscher 72 seinerseits kann mittels eines Regelelements 73 einstellbar sein und mit der sensorgeführten Steuereinheit 63 zusammenwirken (Verbindung 74).

Mit dieser Zusatzkomponente in Form des Wärmetauschers 72 kann insbesondere die in dem als Verteilschacht 11 wirkenden Kanal K gebildete Mischluft gekühlt werden, und die dabei abführbare Heizleistung kann mit geringem Aufwand einem Brauchwassersystem so zugeführt werden, dass weitere Energieeinsparungen möglich sind. Dabei ist vorgesehen, dass in Strömungsrichtung der angesaugten Abluft unmittelbar hinter den Filtern 75 des Kanals K der Wärmetauscher 72 optimal platziert wird. Unter Ausnutzung an sich bekannter Wärmeträgermedien wie Wasser, Öl o. dgl. ist vorgesehen, dass jeweilige, den Wärmetauscher 72 bildende Rohrleitungen in die Dunstabzugshaube 1 integriert werden können. Ebenso ist denkbar, dass in dem System doppelwandige Ausführungen der Leitungswände jeweilige Rohrleitungen bilden (nicht dargestellt) und damit die Gehäusewandungen als "unmittelbare" Wärmetauscher konzipiert sind.

## Patentansprüche

1. Lüftungsanordnung (L) mit zumindest einer Dunstabzugshaube (1) für den Küchenbereich einer Schiffsausrüstung und mit einem als zentrale Absaugung (62) wirkenden Entlüftungssystem (3), wobei die Dunstabzugshaube (1) mittels eines Auslassstutzens (2) an das Entlüftungssystem (3) der Lüftungsanordnung (L) angeschlossen ist und einen in Einbaulage nach unten offenen Dunstaufnahmeraum (9) bildet, aus dem heraus wasser- und/oder fetthaltiger Dunst über einen Abscheider (10) der Dunstabzugshaube (1) in zumindest einem Kanal (K) der Dunstabzugshaube (1) aufgenommen und als weitgehend gereinigte Abluft (T) zum Auslassstutzen (2) der Dunstabzugshaube (1) weitergeleitet wird, und der als ein Verteilschacht (11) vorgesehene Kanal (K) mit zumindest einer ein Teilvolumen (TV) der gefilterten Abluft (T) erfassenden Rückführverbindung (TR) der Dunstabzugshaube (1) versehen ist, diese zum Dunstaufnahmeraum (9) hin im Bereich zumindest einer Überleitkammer (30) ausmündet und an deren Auslauf eine die Strömungsrichtung (TR") des rückgeführten Teilvolumens (TV') beeinflussende Abdeckung (34) vorgesehen ist, wobei zumindest ein die Rückführverbindung (TR) bildender Zweigkanal (50.1, 50.1') vorgesehen ist, der sich im Wesentlichen außerhalb des Dunstaufnahmeraumes (9) zwischen dem Bereich des Verteilschachtes (11) sowie der Überleitkammer (30) erstreckt und damit ein Teilvolumen (TV) der gereinigten Abluft (T) aus dem Bereich des Verteilschachtes (11) direkt in den Dunstaufnahmeraum (9) rückförderbar ist, der mindestens eine Zweigkanal (50.1, 50.1') zusätzlich mindestens einen Lüfter (51) aufweist, der das Teilvolumen (TV) von der gereinigten Abluft (T) trennt, und wobei das Entlüftungssystem (3) an eine einen regelbaren Antrieb (61) aufweisende Zentrallüftung (62) der Lüftungsanordnung (L) als die Absaugung angeschlossen ist, die über eine Steuereinheit (63) mit zumindest einem Antriebsorgan (60) einer Steuerklappe (59) der Dunstabzugshaube (1) zusammenwirkt, derart, dass zumindest die Abluft im Innenraum (K) des Verteilschachtes (11) auf einen optimierbaren Betriebswert einstellbar ist, **dadurch gekennzeichnet, dass** in den Kanal (K) zumindest ein die jeweils optimierbaren Betriebswerte der Steuereinheit (63) beeinflussender Führungssensor (70) integriert ist, wobei die Steuerklappe (59) im Bereich einer zum Verteilschacht (11) gerichteten Einlassöffnung (58) des Auslassstutzens (2) dergestalt angeordnet ist, dass die Steuerklappe (59) in einer Schließstellung die Dunstabzugshaube (1) gegenüber der Entlüftungssystem (3) vollständig verschließt und die Steuerklappe (59) durch eine stufenlose Verstellung in eine Öffnungsposition verbringbar ist.

2. Lüftungsanordnung nach Anspruch 1, **dadurch gekennzeichnet, dass** im Bereich des Kanals (K) des Fluidsystems eine aus Umluft, externer Frischluft und/oder Küchendunst bestehende Mischluft mittels des Führungssensors (70) detektierbar ist.

3. Lüftungsanordnung nach Anspruch 1 oder 2, **dadurch gekennzeichnet, dass** im Bereich des den Kanal (K) aufweisenden Fluidsystems mehrere jeweils in unterschiedlichen Kanalzonen aktivierbare Führungssensoren (70) vorgesehen sind.

4. Lüftungsanordnung nach einem der Ansprüche 1 bis 3, **dadurch gekennzeichnet, dass** der Führungssensor (70) als ein Temperatursensor ausgebildet ist.

5. Lüftungsanordnung nach einem der Ansprüche 1 bis 4, **dadurch gekennzeichnet, dass** der Führungssensor (70) als ein Feuchtsensor ausgebildet ist.

6. Lüftungsanordnung nach einem der Ansprüche 1 bis 5, **dadurch gekennzeichnet, dass** die Dunstabzugshaube (1) im Bereich des Zweigkanals (50.1) und/oder der Überleitkammer (30) den Führungssensor (70) und/oder separate Sensoren aufweist.

7. Lüftungsanordnung nach einem der Ansprüche 1 bis 6, **dadurch gekennzeichnet, dass** die Dunstabzugshaube (1) im Bereich des von der aufbereiteten Mischluft durchströmbaren Kanalsystems mit zumindest einem Wärmetauscher (72) versehen ist.

8. Lüftungsanordnung nach Anspruch 7, **dadurch gekennzeichnet, dass** der Wärmetauscher (72) mit der sensorgeführten Steuereinheit (63) zusammenwirkt.

9. Lüftungsanordnung nach Anspruch 7 oder 8, **dadurch gekennzeichnet, dass** mittels des Wärmetauschers (72) die in dem als Verteilschacht (11) wirkenden Kanal (K) gebildete Mischluft kühlbar und die dabei abführbare Heizleistung einem Brauchwassersystem zuführbar ist.

10. Lüftungsanordnung nach einem der Ansprüche 7 bis 9, **dadurch gekennzeichnet, dass** in Strömungsrichtung der angesaugten Abluft unmittelbar hinter den Filtern des Kanals (K) der Wärmetauscher (72) angeordnet ist.

11. Lüftungsanordnung nach einem der Ansprüche 7 bis 10, **dadurch gekennzeichnet, dass** in die Dunstabzugshaube (1) jeweilige den Wärmetauscher (72) bildende Rohrleitungen integrierbar sind.

## Claims

1. Ventilation assembly (L) comprising at least one vapour extractor hood (1) for the kitchen region of maritime equipment and comprising a venting system (3) acting as a central extraction system (62), the vapour extractor hood (1) being connected to the venting system (3) of the ventilation assembly (L) by means of an outlet connecting piece (2) and forming a vapour-receiving chamber (9) which is open at the bottom in the installed position, from which chamber vapour containing water and/or fat is received in at least one channel (K) of the vapour extractor hood (1) via a separator (10) of the vapour extractor hood (1), and is conveyed to the outlet connecting piece (2) of the vapour extractor hood (1) as largely cleaned exhaust air (T), and the channel (K) provided as a distribution duct (11) being provided with at least one return connection (TR) of the vapour extractor hood (1) that collects a partial volume (TV) of the filtered exhaust air (T), said return connection opening towards the vapour-receiving chamber (9) in the region of at least one transfer chamber (30) and a cover (34) which influences the flow direction (TR") of the returned partial volume (TV') being provided at the outlet of said transfer chamber, at least one branch channel (50.1, 50.1') being provided which forms the return connection (TR) and extends substantially outside the vapor-receiving chamber (9), between the region of the distribution duct (11) and that of the transfer chamber (30), it therefore being possible to return a partial volume (TV) of the cleaned exhaust air (T) from the region of the distribution duct (11) directly into the vapour-receiving chamber (9), the at least one branch channel (50.1, 50.1') additionally having at least one fan (51) which separates the partial volume (TV) from the cleaned exhaust air (T), and the venting system (3) being connected to a central ventilation system (62) of the ventilation assembly (L), as the extraction system, which ventilation system has a controllable drive (61) and interacts with at least one drive element (60) of a control flap (59) of the vapour extractor hood (1) via a control unit (63), such that at least the exhaust air in the interior (K) of the distribution duct (11) can be set to an optimisable operating value, **characterised in that** at least one guide sensor (70) which influences the respective optimisable operating values of the control unit (63) is integrated in the channel (K), the control flap (59) being arranged in the region of an inlet opening (58) of the outlet connecting piece (2) that is directed towards the distribution duct (11) such that the control flap (59), in a closed position, completely closes the vapour extractor hood (1) with respect to the venting system (3), and the control flap (59) can be brought into an open position by means of continuous adjustment.

2. Ventilation assembly according to claim 1, **characterised in that**, in the region of the channel (K) of the fluid system, mixed air consisting of recirculated air, external fresh air and/or kitchen vapours can be detected by means of the guide sensor (70).

3. Ventilation assembly according to either claim 1 or claim 2, **characterised in that**, in the region of the fluid system having the channel (K), there are several guide sensors (70) which can each be activated in different channel zones.

4. Ventilation assembly according to any of claims 1 to 3, **characterised in that** the guide sensor (70) is designed as a temperature sensor.

5. Ventilation assembly according to any of claims 1 to 4, **characterised in that** the guide sensor (70) is designed as a moisture sensor.

6. Ventilation assembly according to any of claims 1 to 5, **characterised in that** the vapour extractor hood (1) has the guide sensor (70) and/or separate sensors in the region of the branch channel (50.1) and/or the transfer chamber (30).

7. Ventilation assembly according to any of claims 1 to 6, **characterised in that** the vapour extractor hood (1) is provided with at least one heat exchanger (72) in the region of the channel system through which the processed mixed air can flow.

8. Ventilation assembly according to claim 7, **characterised in that** the heat exchanger (72) interacts with the sensor-guided control unit (63).

9. Ventilation assembly according to either claim 7 or claim 8, **characterised in that**, by means of the heat exchanger (72), the mixed air formed in the channel (K) which acts as the distribution duct (11) can be cooled, and the heat output which can be removed thereby can be supplied to a domestic water system.

10. Ventilation assembly according to any of claims 7 to 9, **characterised in that** the heat exchanger (72) is arranged directly behind the filters of the channel (K) in the flow direction of the drawn-in exhaust air.

11. Ventilation assembly according to any of claims 7 to 10, **characterised in that** respective pipes which form the heat exchanger (72) can be integrated into the vapour extractor hood (1).

## Revendications

1. Dispositif de ventilation (L) avec au moins une hotte aspirante (1) pour une zone de cuisine d'un équipement naval et avec un système d'aération (3) agissant comme une aspiration centrale (62), dans lequel la hotte aspirante (1) est raccordée au système d'aération (3) du dispositif de ventilation (L) à l'aide d'une tubulure de sortie (2) et forme un espace de réception des émanations (9), qui est ouvert vers le bas dans la position montée et à partir duquel les émanations d'eau et/ou grasses sont reçues par le biais d'un séparateur (10) de la hotte aspirante (1) dans au moins un canal (K) de la hotte aspirante (1) et sont redirigées vers la tubulure de sortie (2) de la hotte aspirante (1) sous la forme d'un air vicié (T) purifié en grande partie, et le canal (K) prévu sous la forme d'un puits de distribution (11) est muni d'au moins une liaison de retour (TR) de la hotte aspirante (1) détectant un volume partiel (TV) de l'air vicié filtré (T) et débouchant dans l'espace de réception des émanations (9) au niveau d'au moins une chambre de transition (30) et, au niveau de sa sortie, est prévu un couvercle (34) qui influence la direction d'écoulement (TR'') du volume partiel (TV') retourné, dans lequel au moins un canal de dérivation (50.1, 50.2) formant la liaison de retour (TR) est prévu et s'étend sensiblement à l'extérieur de l'espace de réception des émanations (9) entre la zone du puits de distribution (11) et la chambre de transition (30) et ainsi un volume partiel (TV) de l'air vicié (T) purifié peut directement être réacheminé dans l'espace de réception des émanations (9) à partir de la zone du puits de distribution (11), l'au moins un canal de dérivation (50.1, 50.1') présente en outre au moins un ventilateur (51) qui sépare le volume partiel (TV) de l'air vicié (T) purifié, et dans lequel le système d'aération (3) est raccordé à une ventilation centrale (62) du dispositif de ventilation (L) servant d'aspiration, qui présente un entraînement réglable (61) et coopère par le biais d'une unité de commande (63) avec au moins un organe d'entraînement (60) d'une soupape de commande (59) de la hotte aspirante (1) de telle sorte qu'au moins l'air vicié dans l'espace intérieur (K) du puits de distribution (11) peut être réglé sur une valeur de fonctionnement optimisée, **caractérisé en ce que** dans le canal (K) est intégré au moins un capteur de guidage (70) qui influence les valeurs de fonctionnement respectivement optimisables de l'unité de commande (63), dans lequel la soupape de commande (59) est disposée au niveau d'une ouverture d'admission (58) de la tubulure de sortie (2) dirigée vers le puits de distribution (11) de telle sorte que la soupape de commande (59) ferme entièrement dans une position de fermeture la hotte aspirante (1) vis-à-vis du système d'aération (3) et la soupape de commande (59) peut être amenée dans une position d'ouverture par le biais d'un réglage en continu.

2. Dispositif de ventilation selon la revendication 1, **caractérisé en ce que**, au niveau du canal (K) du système de fluide, un air mélangé composé d'air de circulation, d'air frais externe et/ou d'émanations de cuisine peut être détecté à l'aide du capteur de guidage (70).

3. Dispositif de ventilation selon la revendication 1 ou 2, **caractérisé en ce que**, au niveau du système de fluide présentant le canal (K), sont prévus plusieurs capteurs de guidage (70) qui peuvent être activés à chaque fois dans différentes zones du canal.

4. Dispositif de ventilation selon une des revendications 1 à 3, **caractérisé en ce que** le capteur de guidage (70) est réalisé sous la forme d'un capteur de température.

5. Dispositif de ventilation selon une des revendications 1 à 4, **caractérisé en ce que** le capteur de guidage (70) est réalisé sous la forme d'un capteur d'humidité.

6. Dispositif de ventilation selon une des revendications 1 à 5, **caractérisé en ce que** la hotte aspirante (1) présente le capteur de guidage (70) et/ou des capteurs séparés au niveau du canal de dérivation (50.1) et/ou de la chambre de transition (30) .

7. Dispositif de ventilation selon une des revendications 1 à 6, **caractérisé en ce que** la hotte aspirante (1) est munie d'au moins un échangeur de chaleur (72) au niveau du système de canal qui peut être traversé par le mélange d'air traité.

8. Dispositif de ventilation selon la revendication 7, **caractérisé en ce que** l'échangeur de chaleur (72) coopère avec l'unité de commande (63) guidée par capteur.

9. Dispositif de ventilation selon la revendication 7 ou 8, **caractérisé en ce que**, à l'aide de l'échangeur de chaleur (72), l'air mélangé formé dans le canal (K) agissant comme un puits de distribution (11) peut être refroidi et la puissance de chauffage qui peut ainsi être évacuée peut être acheminée jusqu'à un système d'eaux usées.

10. Dispositif de ventilation selon une des revendications 7 à 9, **caractérisé en ce que** l'échangeur de chaleur (72) est disposé, dans la direction d'écoulement de l'air air vicié aspiré, directement derrière les filtres du canal (K).

11. Dispositif de ventilation selon une des revendications 7 à 10, **caractérisé en ce que** des tuyauteries respectives formant l'échangeur de chaleur (72) peuvent être intégrées dans la hotte aspirante (1).
